# EUROPÄISCHE PATENTSCHRIFT

(11) **EP 3 520 577 B1**
(45) Veröffentlichungstag und Bekanntmachung des Hinweises auf die Patenterteilung: **17.02.2021**
(21) Anmeldenummer: 17822198.2
(22) Anmeldetag: 11.12.2017
(51) Int. Cl.: H05B 47/12, H05B 47/155

(54) **VERFAHREN ZUR STEUERUNG EINER BELEUCHTUNGSANLAGE MIT EINEM LICHTSTELLPULT**
METHOD FOR CONTROLLING A LIGHTING INSTALLATION BY MEANS OF A LIGHTING CONTROL CONSOLE
PROCÉDÉ DE COMMANDE D'UNE INSTALLATION D'ÉCLAIRAGE AVEC UN PUPITRE D'ÉCLAIRAGE

(43) Veröffentlichungstag der Anmeldung: 07.08.2019
(73) Patentinhaber: MA Lighting Technology GmbH, 97297 Waldbüttelbrunn (DE)
(72) Erfinder: ADENAU, Michael, 97082 Würzburg (DE)
(74) Vertreter: advotec.
(86) Internationale Anmeldenummer: PCT/EP2017/082174
(87) Internationale Veröffentlichungsnummer: WO 2019/114920

(56) Entgegenhaltungen:
- US-A- 5 191 264
- US-A1- 2011 080 098
- US-A1- 2014 335 910
- US-A1- 2015 181 676
- US-B1- 6 545 586
- Anonymous: "Move In Black", , 2 April 2016 (2016-04-02), XP055489704, http://www.horizoncontrol.com Retrieved from the Internet: URL:https://web.archive.org/web/2016040212 1540/http://www.horizoncontrol.com/mqhelp/ general_help/move_in_black.htm [retrieved on 2018-07-03]

## Beschreibung

Die Erfindung betrifft ein Verfahren zur Steuerung einer Beleuchtungsanlage mit einem Lichtstellpult nach dem Oberbegriff des Anspruches 1.

Lichtstellpulte dienen zur Steuerung von Beleuchtungsanlagen, wie sie beispielsweise in Theatern und Konzertsälen zum Einsatz kommen. Diese Beleuchtungsanlagen umfassen regelmäßig eine Vielzahl von Beleuchtungseinrichtungen, beispielsweise Bühnenscheinwerfer, wobei die Beleuchtungseinrichtungen vielfach auch noch für sich genommen zwischen einer Vielzahl von Beleuchtungszuständen, beispielsweise unterschiedlichen Farben, unterscheiden können. Diese unterschiedlichen Beleuchtungszustände werden durch programmierte Parameter im Beleuchtungsprogramm des Lichtstellpultes gesteuert. Übliche Beleuchtungsanlagen können dabei bis zu mehrere tausend Beleuchtungseinrichtungen umfassen.

Aus der US 2015/0181676 A1 ist ein Verfahren und ein System zum kontrollierten Beleuchten einer Bühne mit einer Vielzahl an Beleuchtungseinrichtungen bekannt, wobei die Erstellung einer Reihenfolge oder Hierarchie zur Vereinfachung der Steuerung mehrerer Beleuchtungseinrichtungen vorgeschlagen ist.

Mit jeder Beleuchtungseinrichtung kann zumindest ein Lichteffekt, beispielsweise ein Lichtstrahl erzeugt werden, um die Bühne mit diesen Lichteffekten, die sich vielfach überlagern, zu beleuchten. Das gattungsgemäße Verfahren betrifft dabei die Steuerung von Beleuchtungseinrichtungen, die mit zu mindestens einem Stellmotor verstellt werden, um verschiedene Positionierungen der Beleuchtungseinrichtung anfahren zu können. Handelt es sich beispielsweise bei der Beleuchtungseinrichtung um einen Bühnenscheinwerfer, so kann der Lichtstrahl des Scheinwerfers durch Verfahren der entsprechenden Stellmotoren in zwei Achsen frei über die Bühne verschwenkt werden, um beispielsweise dem Hauptdarsteller zu folgen.

Aus dem Stand der Technik ist ein Beleuchtungsverfahren bekannt, das als "Move-in Black" bezeichnet wird. Ein derartiges Verfahren ist beispielsweise in einer Anleitung des Unternehmens Horizon Control Inc. offenbart, welche unter folgender URL (Uniform Resource Locator) https://web.archive.org/web/20160402121540/http://www.horizoncontrol. com/mqheIp/general heIp/move in black.htm im Internet abrufbar ist (zuletzt abgerufen am 03. Juli 2018). Bei bekannten "Move-in Black"-Verfahren ist es das Ziel, dass vor dem Anfang einer neuen Positionierung der Beleuchtungseinrichtung der entsprechende Lichteffekt der Beleuchtungseinrichtung vollständig abgeschaltet wird, um zu verhindern, dass die Bewegung des Scheinwerfers während des Anfahrens der nächsten vordefinierten Positionierung vom Zuschauer wahrgenommen werden kann. Das "Move-in Black"-Steuerungskonzept ruht dabei im Wesentlichen auf drei Schritten, Im ersten Schritt wird zunächst die Beleuchtungseinrichtung programmgesteuert abgeschaltet, so dass von der Beleuchtungseinrichtung kein Lichteffekt mehr ausgeht. Anschließend, nach vollständigem Erlöschen der Beleuchtungseinrichtung, wird der Stellmotor vom Lichtstellpult programmgesteuert aktiviert, um mit den Stellmotoren die nächste vordefinierte Positionierung der Beleuchtungseinrichtung anzufahren. Im dritten Schritt wird dann die Beleuchtungseinrichtung nach Erreichen der vordefinierten Positionierung wieder eingeschaltet, um den Lichteffekt zum vorgegebenen Zeitpunkt zu erzeugen. Das Ein- bzw. Abschalten der Beleuchtungseinrichtung kann selbstverständlich auch in der Art eines Abdimmvorganges erfolgen, bei dem die Leuchtstärke der Beleuchtungseinrichtung entlang einer Dimmkurve herunter geregelt beziehungsweise heraufgeregelt wird.

Durch das "Move-in Black"-Verfahren werden unerwünschte optische Effekte durch das Verfahren einer Beleuchtungseinrichtung mit eingeschalteter Lichtquelle vermieden. Allerdings kann es auch beim "Move-in Black"-Verfahren zu unerwünschten Beeinträchtigungen der Bühnendarstellung kommen, nämlich durch unerwünschte akustische Störungen. Abhängig von der Bauart der jeweiligen Beleuchtungseinrichtung können nämlich durch den Antrieb der Stellmotoren erhebliche Motorengeräusche entstehen, die bei entsprechend geringerer Umgebungslautstärke die Bühnenshow akustisch beeinträchtigen. Wird zum Beispiel auf einer Theaterbühne in einer Szene ein Monolog eines Schauspielers dargestellt, so ist es im Theatersaal zu dieser Zeit weitgehend still. Wird in einer solchen Monologszene dann ein Bühnenscheinwerfer zur Vorpositionierung in der nächsten vordefinierten Beleuchtungsposition verfahren, so würde dies von den Zuschauern als erhebliche akustische Störung wahrgenommen.

Aufgabe der vorliegenden Erfindung ist deshalb, ein vorab entwickeltes "Move-in Black"-Verfahren vorzuschlagen, mit dem akustische Störungen durch das Verfahren der Beleuchtungseinrichtungen weitgehend vermieden werden können.

Diese Aufgabe wird durch ein Verfahren nach der Lehre des Anspruches 1 gelöst.

Vorteilhafte Ausführungsformen der Erfindung sind Gegenstand der Unteransprüche.

Das erfindungsgemäße Verfahren beruht auf dem Grundgedanken, dass jedem Programmschritt des Beleuchtungsprogramms, die nacheinander abgearbeitet werden, ein Akustikparameter zugeordnet wird. Durch diesen Akustikparameter wird die Geräuschempfindlichkeit des jeweils zugeordneten Programmschrittes charakterisiert. Wird während eines Programmschrittes des Beleuchtungsprogramms beispielsweise eine Monologszene im Theater gespielt, bei der es keinerlei Nebengeräusche gibt, so kann diesem Programmschritt ein Akustikparameter mit hoher Geräuschempfindlichkeit zugeordnet werden. Beispielsweise ist es denkbar, jedem Programmschritt einen Akustikparameter innerhalb einer Wertskala zwischen 1 und 10 zuzuordnen, wobei ein Akustikparameter mit dem Wert 1 einen Programmschritt mit hoher Geräuschempfindlichkeit und ein Akustikparameter mit dem Wert 10 einen Programmschritt mit geringer Geräuschempfindlichkeit definiert. Auf diese Weise können also allen Programmschritten des Beleuchtungsprogramms Akustikparameter zugeordnet werden, die die Geräuschempfindlichkeit der entsprechenden Szene auf der Bühne charakterisieren.

Während des Programmablaufes zur Durchführung des Beleuchtungsprogrammes ist es dann möglich, alle zwischen den Verfahrensschritten a) und dem Verfahrensschritt c) liegenden Programmschritte im Hinblick auf ihre Akustikparameter zu vergleichen. Die Verstellung der Beleuchtungseinrichtung durch Antrieb mit dem zugeordneten Stellmotor erfolgt dann in Abhängigkeit vom Vergleichsergebnis der verschiedenen miteinander verglichenen Akustikparameter. Dies bedeutet mit anderen Worten, dass nach Abschalten der Beleuchtungseinrichtung die bis zum Wiedereinschalten der Beleuchtungseinrichtung abzuarbeitenden Programmschritte im Hinblick auf ihre Geräuschempfindlichkeit miteinander verglichen werden, wobei durch diesen Vergleich feststellbar ist, in welchem der Programmschritte bevorzugt eine Verstellung der Beleuchtungseinrichtung erfolgen kann, da der entsprechende bevorzugte Programmschritt eine geringe Geräuschempfindlichkeit aufweist. Zuletzt wird die Beleuchtungseinrichtung nach Erreichen der vordefinierten Positionierung wieder eingeschaltet.Erfindungsgemäß ist es vorgesehen, dass die Verstellung der Beleuchtungseinrichtung durch Antrieb mit dem zugeordneten Stellmotor in dem Programmschritt des Beleuchtungsprogramms zwischen Verfahrensschritt a) und Verfahrensschritt c) durchgeführt wird, der den Akustikparameter mit der geringsten Geräuschempfindlichkeit aufweist und somit den bevorzugten Programmschritt darstellt.

Erfolgt die Ansteuerung der Stellmotoren in Abhängigkeit vom Vergleichsergebnis der Akustikparameter der verschiedenen Programmschritte, so kann das zu dem Problem führen, dass dieser Vergleich zu keinem eindeutigen Ergebnis führt, weil beispielsweise alle Akustikparameter gleich sind. In diesem Falle würde das Beleuchtungsprogramm seinen Zweck nicht mehr erfüllen können, da der gewünschte Beleuchtungseffekt dann aufgrund der fehlenden Positionierung nicht mehr erzielbar ist. Um dies in jedem Falle ausschließen zu können, ist gemäß einer bevorzugten Ausführungsform vorgesehen, dass die Verstellung der Beleuchtungseinrichtung durch Antrieb mit den zugeordneten Stellmotor zu einem Zeitpunkt, der um die Verfahrzeit, die zum Anfahren der nächsten Position erforderlich ist, vor dem Zeitpunkt des nächsten programmgesteuerten Einschaltens der Beleuchtungseinrichtung liegt, unabhängig von dem Vergleichsergebnis eingeschaltet wird, Dies bedeutet mit anderen Worten, dass spätestens zu dem Zeitpunkt, der noch genügend Zeit für das Anfahren der nächsten vordefinierten Positionierung lässt, die Stellmotoren eingeschaltet werden, auch wenn das Vergleichsergebnis des zu vergleichenden Akustikparameters nicht zu einem eindeutigen Ergebnis geführt hat. Dadurch wird in jedem Fall die Einhaltung der programmgesteuerten Lichteffekte gewährleistet und gegebenenfalls eine kleine akustische Beeinträchtigung toleriert.

Bei einem programmgesteuerten Ablauf entsprechender Beleuchtungsprogramme werden die Beleuchtungseinrichtungen programmgesteuert abgeschaltet beziehungsweise eingeschaltet. Die Lichtszenen sind dabei in einzelnen Beleuchtungsschritten vordefiniert, die programmgesteuert nacheinander ablaufen. Um den Benutzer des Lichtstellpults die Möglichkeit zu geben, für einzelne Programmschritte eine Verstellung der Beleuchtungseinrichtung zwingend auszuschließen, können die entsprechenden Programmschritte im Programmablauf derart gekennzeichnet werden, dass die Verstellung der Beleuchtungseinrichtung durch Ansteuerung des zugeordneten Stellmotors in diesem Programmschritt unabhängig vom Vergleichsergebnis der miteinander zu vergleichenden Akustikparameter ausgeschlossen ist,

## Patentansprüche

1. Verfahren zur Steuerung einer Beleuchtungsanlage mit einem Lichtstellpult, wobei im Lichtstellpult digitale Stellbefehle erzeugt werden, die über Datenverbindungen an Beleuchtungseinrichtungen der Beleuchtungsanlage übertragen werden, wobei durch Ansteuerung der Beleuchtungseinrichtungen jeweils ein Lichteffekt erzeugt werden kann, und wobei zumindest eine verstellbare Beleuchtungseinrichtung mit zumindest einem Stellmotor verstellt werden kann, um verschiedene vordefinierte Positionierungen der verstellbaren Beleuchtungseinrichtung anfahren zu können, und wobei das Lichtstellpult ein vorprogrammiertes Beleuchtungsprogramm mit mehreren nacheinander abzuarbeitenden Programmschritten aufweist,
mit folgenden Move-in-Black-Schritten:
a) programmgesteuertes Abschalten der verstellbaren Beleuchtungseinrichtung, so dass kein Lichteffekt von der verstellbaren Beleuchtungseinrichtung ausgeht;
b) programmgesteuerter Antrieb des Stellmotors der verstellbaren Beleuchtungseinrichtung zum Verstellen der verstellbaren Beleuchtungseinrichtung und Anfahren einer nächsten vordefinierten Positionierung der verstellbaren Beleuchtungseinrichtung;
c) programmgesteuertes Einschalten der verstellbaren Beleuchtungseinrichtung zur Erzeugung des Lichteffekts in der angefahrenen Positionierung;
**dadurch gekennzeichnet,**
**dass** jedem der mehreren jeweils nacheinander abzuarbeitenden Programmschritte ein Akustikparameter zugeordnet ist, der die Geräuschempfindlichkeit des jeweils zugeordneten Programmschritts charakterisiert; und
Schritt b) in Abhängigkeit von einem Vergleichsergebnis von den miteinander verglichenen Akustikparametern erfolgt, wobei die jeweiligen Akustikparameter aller zwischen Verfahrensschritt a) und Verfahrensschritt c) liegenden Programmschritte miteinander verglichen werden, und
wobei ein bevorzugter Programmschritt festgestellt wird,
wobei der bevorzugte Programmschritt den Akustikparameter mit der geringsten Geräuschempfindlichkeit aufweist und die Verstellung der Beleuchtungseinrichtung in dem bevorzugten Programmschritt erfolgt,

2. Verfahren nach Anspruch 1,
wobei die Verstellung der Beleuchtungseinrichtung zu einem Zeitpunkt, der um die Verfahrzeit, die zum Anfahren der nächsten Position erforderlich ist, vor einem Zeitpunkt des nächsten programmgesteuerten Einschaltens der Beleuchtungseinrichtung liegt, unabhängig vom Vergleichsergebnis durchgeführt wird,wenn alle verglichenen Akustikparameter gleich sind.

3. Verfahren nach einem der Ansprüche 1 oder 2,
wobei für zumindest einen der Programmschritte eine Aktivierung des Stellmotors zur Verstellung der verstellbaren Beleuchtungseinrichtung unabhängig vom Vergleich der Akustikparameter benutzerbasiert ausschließbar ist.

## Claims

1. A method for controlling a lighting system using a lighting control console, digital adjusting commands being generated in the lighting control console, said digital adjusting commands being transmitted to lighting devices of the lighting system via data links, one light effect in each case being able to be generated by actuating the lighting devices, and at least one adjustable lighting device being able to be adjusted using at least one actuator in order to be able to move towards different predefined positions of the adjustable lighting device, and the lighting control console comprising a pre-programmed lighting programme having several programme steps which are to be executed consecutively, comprising the following move in black steps:
a) switching off the adjustable lighting device under programme control such that the adjustable lighting device generates no light effect;
b) driving the actuator of the adjustable lighting device under programme control for adjusting the adjustable lighting device and for moving towards the next predefined position of the adjustable lighting device;
c) switching on the adjustable lighting device under programme control for generating the light effect in the position to which it has been moved,
**characterised in that**
an acoustic parameter is assigned to each of the several programme steps which are to be executed consecutively, said acoustic parameter characterising the noise sensitivity of the respectively assigned programme step; and
step b) is carried out as a function of a result of a comparison of the compared acoustic parameters, the respective acoustic parameters of all programme steps lying between method step a) and method step c) being compared with each other, and
a preferred programme step being determined,
the preferred programme step having the acoustic parameter with the lowest noise sensitivity and the adjustment of the lighting device being carried out in the preferred programme step.

2. The method according to claim 1,
wherein the adjustment of the lighting device is carried out irrespective of the result of the comparison, at a point in time lying ahead, by the travel time that is needed for moving towards the next position, of a point in time of the next switching-on of the lighting device under programme control when all compared acoustic parameters are the same.

3. The method according to any one of claims 1 or 2,
wherein activation of the actuator for adjusting the adjustable lighting device is precluded, in a user-based manner, irrespective of the comparison of the acoustic parameters, for at least one of the programme steps.

## Revendications

1. Procédé pour commander un système d'éclairage à l'aide d'un pupitre de commande d'éclairage, des instructions de réglage numériques qui sont transmises à des dispositifs d'éclairage du système d'éclairage via des liaisons de données étant générées dans le pupitre de commande d'éclairage, un effet lumineux chaque fois étant généré en actionnant les dispositifs d'éclairage, et au moins un dispositif d'éclairage ajustable étant ajusté à l'aide d'au moins un servomoteur afin d'avancer vers des positions différentes et prédéfinies du dispositif d'éclairage ajustable, et le pupitre de commande d'éclairage comprenant un programme d'éclairage préprogrammé ayant plusieurs étapes de programme devant être exécutées successivement,
ayant les étapes de *Move In Black* suivantes,
a) arrêter le dispositif d'éclairage ajustable de manière dirigée par un programme de sorte qu'aucun effet lumineux émane du dispositif d'éclairage ajustable ;
b) entraîner le servomoteur du dispositif d'éclairage ajustable de manière dirigée par un programme pour ajuster le dispositif d'éclairage ajustable et pour avancer vers une prochaine position prédéfinie du dispositif d'éclairage ajustable ;
c) mettre le dispositif d'éclairage ajustable en marche de manière dirigée par un programme pour générer l'effet lumineux dans la position vers laquelle le dispositif d'éclairage a été avancé ;
**caractérisé en ce**
**qu'**un paramètre acoustique est associé à chacune des plusieurs étapes de programme devant être exécutées successivement, ledit paramètre acoustique caractérisant la sensibilité au bruit de l'étape de programme respectivement associée; et
**que** l'étape b) est effectuée en fonction d'un résultat d'une comparaison des paramètres acoustiques comparés les uns avec les autres, les paramètres acoustiques respectifs de toutes les étapes de programme situées entre l'étape de procédé a) et l'étape de procédé c) étant comparés les uns avec les autres, et
une étape de programme préférée étant déterminée,
l'étape de programme préférée ayant le paramètre acoustique avec la sensibilité au bruit la plus basse et le dispositif d'éclairage étant ajusté dans l'étape de programme préférée.

2. Procédé selon la revendication 1,
dans lequel l'ajustage du dispositif d'éclairage est effectué, indépendamment du résultat de la comparaison, à un moment qui est, du temps de déplacement qui est nécessaire pour avancer vers la prochaine position, avant un moment de la prochaine mise en marche du dispositif d'éclairage de manière dirigée par un programme lorsque tous les paramètres acoustiques comparés sont identiques.

3. Procédé selon l'une quelconque des revendications 1 ou 2,
dans lequel une activation du servomoteur pour ajuster le dispositif d'éclairage ajustable est exclue par l'utilisateur indépendamment de la comparaison des paramètres acoustiques pour au moins une des étapes de programme.
